# EUROPÄISCHE PATENTSCHRIFT

(11) **EP 1 947 252 B1**
(45) Veröffentlichungstag und Bekanntmachung des Hinweises auf die Patenterteilung: **13.03.2013**
(21) Anmeldenummer: 08000430.2
(22) Anmeldetag: 11.01.2008
(51) Int. Cl.: E03C 1/06

(54) **Duscheinrichtung**
Shower device
Dispositif de douche

(30) Priorität: 16.01.2007 DE 102007003417
(43) Veröffentlichungstag der Anmeldung: 23.07.2008
(73) Patentinhaber: Hansgrohe SE, 77761 Schiltach (DE)
(72) Erfinder: Gross, Jürgen, 77790 Steinach (DE); Mangold, Elvira, 77761 Schiltach (DE)
(74) Vertreter: Schöndorf, Jürgen

(56) Entgegenhaltungen:
- DE-A1- 3 718 645
- DE-A1- 10 253 840
- DE-A1-102004 021 314
- DE-C1- 4 442 547
- DE-U1- 20 000 618
- DE-U1- 20 010 748
- DE-U1- 20 211 120
- DE-U1- 29 813 597
- US-A- 3 716 192

## Beschreibung

Die Erfindung betrifft eine Duscheinrichtung mit mindestens einem Brausekopf.

Es ist ein Duschsystem bekannt (DE 298 13 597 U1), das ein lang gestrecktes Gehäuse und einen Duscharm aufweist. Der Duscharm ist im oberen Bereich des Gehäuses um eine horizontale Achse angelenkt und kann aus einer senkrechten abgeschwenkten Stellung bis in eine waagerechte Stellung heraus geschwenkt werden.

Der Erfindung liegt die Aufgabe zu Grunde, eine Duscheinrichtung zu schaffen, deren Duscharm sich automatisch aus einer inaktiven Position im nicht benutzten Zustand in eine aktive Position bewegen lässt, ohne am Ende der Bewegung hart anzuschlagen.

Zur Lösung dieser Aufgabe schlägt die Erfindung eine Duscheinrichtung mit den im Anspruch 1 genannten Merkmalen vor. Weiterbildungen der Erfindung sind Gegenstand von Unteransprüchen.

Die Duscheinrichtung enthält also ein Gehäuse, das beispielsweise an einer Wand in einer Duschzelle befestigt ist. An dem Gehäuse ist ein Duscharm angebracht, der dann, wenn die Duscheinrichtung nicht benutzt werden soll, eine inaktive Position aufweist, in der er mit der Oberfläche des Gehäuses im wesentlichen bündig verläuft. Er bildet also keine vorspringenden Teile. Um nun die Duscheinrichtung auch benutzen zu können, ist vorgesehen, dass der Duscharm durch Auslösen eines Antriebs in eine Gebrauchsposition überführt wird, in der die Strahlscheibe so angeordnet ist, dass ein Benutzer duschen kann.

Erfindungsgemäß ist vorgesehen, dass der erwähnte Antrieb nur dazu dient, den Duscharm aus der inaktiven in die Gebrauchsposition zu überführen. Die umgekehrte Bewegung des Duscharms, wenn der Benutzer also mit dem Duschen fertig ist, kann von dem Benutzer von Hand durchgeführt werden. Er schiebt oder schwenkt oder versetzt in sonstiger Weise den Duscharm wieder in seine inaktive Position.

Insbesondere kann vorgesehen sein, dass der Antrieb für den Duscharm eine Feder aufweist, die in der inaktiven Position des Duscharms soweit gespannt ist, dass sie die zum Überführen des Duscharms in die Gebrauchsposition erforderliche Energie gespeichert aufweist. Zum Spannen der Feder dient die Rückwärtsbewegung, die von dem Benutzer der Duscheinrichtung von Hand durchgeführt wird.

Insbesondere kann dabei vorgesehen sein, dass der Antrieb eine Schraubenfeder aufweist. Diese lässt sich auf engem aber in einer Richtung langen Raum sehr günstig unterbringen. Darüberhinaus handelt es sich hier um einen Standardbauteil, das in unterschiedlichen Größen und Merkmalen ständig zur Verfügung steht.

Es ist ebenfalls möglich und wird von der Erfindung vorgeschlagen, dass der Antrieb eine Gasdruckfeder aufweist.

Eine weitere im Rahmen der Erfindung liegende Möglichkeit für den Antrieb besteht darin, dass dieser durch Wasserdruck betätigbar ist.

Gerade bei der Bewegung des Duscharms durch eine Feder könnte die Gefahr bestehen, dass der Duscharm zu plötzlich aus der inaktiven Position heraus fährt. Um dies zu vermeiden, ist erfindungsgemäßvorgesehen, dass der Antrieb eine Dämpfungseinrichtung aufweist, um das Herausfahren des Duscharms in die Gebrauchsposition zu verlangsamen.

Erfindungsgemäß ist vorgesehen, dass der Antrieb ein Hebelgetriebe und/oder ein Zahnradgetriebe aufweist

Insbesondere ist vorgesehen, dass die Dämpfungseinrichtung einen Drehdämpfer aufweist, was dann, wenn beim Antrieb eine Drehbewegung auftritt, eine Dämpfung auf kleinem Raum ermöglicht.

Dieser Drehdämpfer kann also insbesondere mit dem Hebelgetriebe und/oder mit dem Zahnradgetriebe verbunden sein.

Beispielsweise kann der Drehdämpfer über das Zahnradgetriebe mit dem Gehäuse verbunden sein.

Es kann vorgesehen sein, dass der Drehdämpfer eine Relativbewegung zum Gehäuse durchführt.

Der Antrieb dient dazu, den Duscharm in eine Gebrauchsposition zu bringen. Diese Gebrauchsposition kann vorher durch Einstellen von Anschlägen oder dergleichen festgelegt werden. Die Erfindung schlägt nun in Weiterbildung vor, dass der Benutzer den Duscharm gegenüber der Gebrauchsposition noch in beide Richtungen um einen bestimmten Betrag verändern kann, ohne dass dies der Antrieb verhindert.

Für die inaktive Position des Duscharms kann eine Rastung vorgesehen sein, die dafür sorgt, dass der Duscharm dann tatsächlich bündig mit der Oberfläche des Gehäuses verläuft, ohne dass Einflüsse des Antriebs diese Position verändern können.

Zur Auslösung des Antriebs kann vorgesehen sein, dass dieser durch Betätigen des dem Duschkopf des Duscharms zugeordneten Absperrventils ausgelöst wird. Dies kann entweder eine spezielle Bewegung dieses Ventils sein, beispielsweise dadurch, dass der Benutzer auf den Betätigungsgriff dieses Ventils drückt oder an ihm zieht.

Eine andere Möglichkeit besteht darin, dass einfach durch das Öffnen dieses Absperrventils der Antrieb ausgelöst wird.

Wenn die Duscheinrichtung zusätzlich zu der am Duscharm angebrachten Brause noch eine weitere Brause, beispielsweise eine Handbrause aufweist, so gibt es ein Umstellerventil, das bestimmt, welche der Brausen in Betrieb genommen wird. Hier kann nun in Weiterbildung der Erfindung vorgesehen sein, dass der Antrieb zum Ausfahren des Duscharms dadurch ausgelöst wird, dass der Benutzer den Hebel für das Umschaltventil auf die in dem Duscharm angeordnete Brause umschaltet. Hier kann auch vorgesehen sein, dass der Umschalthebel dieses Umschaltventils sich nach Benutzung wieder in eine neutrale Position zurückstellt. Dies kann ebenfalls durch das manuelle Zurückführen des Duscharms in die inaktive Position bewirkt werden.

Eine weitere besonders bevorzugte Möglichkeit zum Auslösen des Antriebs für den Duscharm besteht darin, dass der Benutzer auf den Duscharm in dessen inaktiver Position drückt, wodurch die Verrastung gelöst wird, so dass jetzt der Antrieb wirken kann. Derartige push-push Vorgänge sind bei elektrischen Schaltern üblich.

In Weiterbildung der Erfindung kann vorgesehen sein, dass die Wasserzufuhr zu dem in dem Duscharm angeordneten Duschkopf durch die Lagerung des Duscharms an dem Gehäuse hindurch führt beziehungsweise erfolgt. Diese Lagerung kann so ausgebildet sein, dass keine außen sichtbaren Leitungsverbindungen vorhanden sind.

Insbesondere kann in Weiterbildung der Erfindung vorgesehen sein, dass der Duscharm schwenkbar gelagert ist, und zwar vorzugsweise um eine horizontale Achse. In diesem Fall führt die Wasserzufuhr ohne sonstige Einrichtungen durch die Schwenkachse hindurch.

Um den bündigen Verlauf der Oberfläche des Duscharms in der Oberfläche des Gehäuses unter allen möglichen Bedingungen zu erreichen, kann erfindungsgemäß in Weiterbildung vorgesehen sein, dass die Lagerung des Duscharms mindestens einseitig mindestens in der Höhe vorstellbar ausgebildet ist. Gerade dann, wenn der Duscharm eine bestimmte Länge aufweist, können auch geringe Abweichungen von einem geraden Verlauf optisch störend wirken. Dies kann durch die Verstellbarkeit der Lagerung verhindert werden.

Erfindungsgemäß kann vorgesehen sein, dass der Duschkopf an oder in dem Duscharm so angeordnet ist, dass seine Strahlfläche in das Innere des Gehäuses gerichtet ist, in der inaktiven Position also nicht sichtbar ist. Die Oberfläche des Gehäuses kann einschließlich der Oberfläche des Duscharms glattflächig verlaufen.

Bei einer Schwenklagerung kann in Weiterbildung vorgesehen sein, dass der Antrieb auf der dem Duschkopf abgewandten Seite der die Schwenkachse bildende Schwenklagerung angreift, so dass weder in ausgefahrenem Zustand noch während des Ausfahrens der Antrieb sichtbar wird.

Erfindungsgemäß schlägt die Erfindung vor, den Duscharm so anzuordnen, dass der in ihm angeordnete Brausekopf als Kopfbrause dienen kann.

In Weiterbildung der Erfindung kann vorgesehen sein, dass ein zweiter etwas tiefer angeordneter Duscharm vorhanden ist, der im übrigen ebenfalls einen Antrieb aufweist, um ihn aus der inaktiven in die Gebrauchsposition zu überführen. Bei diesem zweiten Duscharm kann es sich um einen Duscharm handeln, der dann benutzt werden kann, wenn sich ein Benutzer beispielsweise nur von der Schulter abwärts duschen will, um seine Haare nicht nass zu machen.

In Weiterbildung der Erfindung kann vorgesehen sein, dass im unteren Bereich des Gehäuses eine Fußstütze vorhanden ist, die sich in ähnlicher oder gleicher Weise aus dem Gehäuse heraus klappen lässt wie der Duscharm im mittleren und oberen Bereich.

In nochmaliger Weiterbildung der Erfindung kann vorgesehen sein, dass auch im unteren Bereich des Gehäuses ein Duscharm vorhanden ist, bei dem dann in der Gebrauchsposition die Strahlfläche des Brausekopfs beispielsweise nach oben gerichtet ist. Denkbar ist allerdings auch hier, dass die Strahlfläche nach unten gerichtet ist. Es kann bei diesem unteren Duscharm vorgesehen sein, dass die Strahlfläche des an diesem Duscharm angebrachten Brausekopfs wahlweise nach oben oder nach unten gerichtet werden kann. Dies kann beispielsweise durch eine unterschiedliche Bewegung dieses Duscharms aus dem Gehäuse geschehen. So ist es beispielsweise denkbar, durch den erwähnten Druck auf den Duscharm in dessen oberem Bereich ein herausklappen nach unten mit der Strahlfläche nach oben und durch Druck auf den Duscharm im unteren Bereich ein herausklappen nach oben mit der Strahlfläche nach unten durchzuführen.

In Weiterbildung der Erfindung kann vorgesehen sein, diesen Duscharm als Fußstütze auszubilden.

In nochmaliger Weiterbildung der Erfindung kann vorgesehen sein, dass die Duscharme frei von Betätigungselementen für die Dusche selbst sind, dass also alle Betätigungselemente einschließlich von Umschaltventilen an dem Gehäuse angeordnet sind.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: eine Seitenansicht eines Gehäuses einer von der Erfindung vorgeschlagenen Duscheinrichtung in dem inaktiven Zustand;
- Figur 2: die Ansicht der Duscheinrichtung der Figur 1 mit ausgefahrenen Duscharmen;
- Figur 3: eine Ansicht der Duscheinrichtung der Figur 1 von links in Figur 1.
- Figur 4: eine perspektivische Ansicht der Duscheinrichtung von hinten;
- Figur 5: eine Einzeleinsicht des Antriebs in der inaktiven Position;
- Figur 6: den Antrieb in der geöffneten Stellung des Duscharms;
- Figur 7: einen Schnitt durch die Schwenklagerung eines Duscharms;
- Figur 8: eine Einzelansicht der Lagerung;
- Figur 9: die Ansicht der Figur 8 im verschwenkten Zustand;
- Figur 10: einen Schnitt durch die Lagerung des Duscharms.

Figur 1 zeigt die Seitenansicht einer Duscheinrichtung nach der Erfindung. Diese Duscheinrichtung enthält ein Gehäuse 1, dessen eine Seitenwand in Figur 1 zu sehen ist. Links in Figur 1 ist die Frontseite 2, die also in das Innere der Duschzelle gerichtet ist. Rechts in Figur 1 ist die Rückseite 3, die nach der Montage des Gehäuses 1 von der Wand der Duschzelle oder des Badezimmers abgedeckt ist. Auf der dargestellten Seitenwand des Gehäuses 1 ist ein Anschluss 4 für einen Brauseschlauch 5 angeordnet, der zu einer in Figur 1 und 2 nicht zu sehenden Handbrause führt. Oberhalb des Anschlusses 4 für den Brauseschlauch 5 sind Betätigungselement 6, 7 für Sanitärarmaturen angeordnet, die innerhalb des Gehäuses 1 untergebracht sind. Dabei handelt es sich sowohl um Absperrventile als auch um Umschaltventile. Wie man der Figur 1 entnehmen kann, gibt es keine Vorsprünge, die über die Stirnseite 2 des Gehäuses 1 in die Duschzelle hinein ragen.

Figur 1 zeigt die inaktive Position der Duscheinrichtung. Die Duscheinrichtung enthält in ihrem Gehäuse 1 mehrere aus der Frontseite 2 des Gehäuses 1 heraus bewegbare Duscharme 8, 9, 10. Diese Duscharme sind in der Darstellung der Figur 2 aus der inaktiven Position, in der ihre Außenseite bündig mit der Frontseite 2 des Gehäuses 1 verlaufen, in ihre Gebrauchsposition heraus bewegt. Ein Duscharm 8 ist im oberen Endbereich des Gehäuses 1 an einer angedeuteten Drehachse 11 schwenkbar gelagert. Die Drehachse 11 verläuft senkrecht zur Ebene der Zeichnung, also horizontal und parallel zur Rückwand des Gehäuses 1. In der dargestellten Gebrauchsposition befindet sich der Duscharm 8 in einem Winkel von etwa 15 bis 20° gegenüber einer Horizontalen, ist also aus dem Gehäuse um etwa 105 bis 110 ° heraus geschwenkt worden. In dem Duscharm 8 ist ein Brausekopf angeordnet, dessen Strahlaustrittsfläche 12 auf der jetzt nach unten gerichteten Innenseite 13 des Duscharms 8 angeordnet ist. Wenn durch den Duschkopf und seine Strahlscheibe 12 Wasser fließt, so ist ein aus dieser Strahlscheibe 12 austretender Strahl schräg nach unten gerichtet.

Unterhalb des gerade erwähnten heraus geschwenkten Duscharms 8 ist ein zweiter Duscharm 9 angeordnet, der etwas steiler verläuft als der obere Duscharm 8. Auch er weist auf seiner Innenseite 13 die Strahlaustrittsfläche 12 eines Brausekopfs auf.

Im Bereich des unteren Endes ist der dritte Duscharm 10 vorhanden, dessen Strahlscheibe 12 nach oben gerichtet ist. Dieser Duscharm 10 ist um eine Achse 14 verschwenkbar, die in der inaktiven Position am unteren Ende des Duscharms 10 angeordnet ist. Bei den oberen Duscharmen 8, 9 ist dies anders, dort ist die Schwenkachse am oberen Ende des Duscharms 8, 9 angeordnet.

Der untere Duscharm 10 kann dazu dienen, sich die Fußsohlen zu duschen, während der mittlere Duscharm 9 dazu dient, sich beispielsweise von den Schultern abwärts zu duschen. Zum Ansteuern der verschiedenen Brauseköpfe in den verschiedenen Duscharmen 8, 9, 10 dienen die bereits erwähnten Umschaltventile und Absperrventile 6, 7.

Der untere Duscharm 10 ist im dargestellten Ausführungsbeispiel gleichzeitig als Fußstütze ausgebildet. Es ist ebenfalls möglich und liegt im Rahmen der Erfindung, eine solche Fußstütze wie einen Duscharm aus dem Gehäuse heraus bewegbar anzuordnen, ohne sie mit einem Duschkopf zu versehen.

Die Figur 3 zeigt jetzt eine Frontansicht des Gehäuses der Duscheinrichtung, also von links in Figur 2. Es ist hier zu sehen, dass die Rückseiten 15 aller Duscharme 8, 9,10 rechteckige Flächen bilden, die glatt ohne jede Unterbrechung ausgebildet sind. Ihre Seitenkanten verlaufen parallel zu den Seitenwänden des Gehäuses 1. In der Frontfläche 2 des Gehäuses 1 sind zusätzlich mehrere Seitenbrausen 16 vorgesehen, die ebenfalls über die mehrfach erwähnten Ventile 6, 7 angesteuert werden können. Das Ende des bei 4 angeschlossenen Brauseschlauchs 5 ist mit einer Handbrause 17 versehen, die in einer Halterung an der dem Anschluss 4 gegenüberliegenden Seitenwand des Gehäuses 1 angebracht ist.

Figur 4 zeigt in einer perspektivische Ansicht das Gehäuse mit den ausgeschwenkten Duscharmen 8, 9 von hinten. Zum Verschwenken jedes Duscharms 8, 9 ist ein Antrieb 18 vorgesehen, der in dem Gehäuse 1 der Duscheinrichtung untergebracht ist. Jeder Antrieb 18 enthält eine Schraubenzugfeder 19, die mit einem Hebelgetriebe 20 an dem Duscharm 8, 9 angreift. Beide Duscharme 8, 9 sind in der dargestellten Ausführungsform mit jeweils einer Drehlagerung 21 in Schienen des Gehäuses 1 gelagert. Der Antrieb 18 greift auf der dem Brausekopf abgewandten Seite des Duscharms 8, 9 an.

In dem Gehäuse sind ortsfest jeweils eine Zahnscheibe 22 untergebracht, längs der ein mit diesem Zahnkranz kämmendes Zahnrad 23 bewegt wird. Mit dem Zahnrad 23 ist ein Drehdämpfer 24 wirkverbunden. Beim Öffnen der Duscharme rollt das Zahnrad 23 an dem Zahnkranz 22 ab und versetzt dadurch den Drehdämpfer in Drehbewegung, wobei diese Drehbewegung zum Abbremsen der Bewegung führt.

Rechts in Figur 4 ist zu sehen, dass eine Zuleitung 25 bis zu der Drehlagerung 21 führt. Durch diese Zuleitung und durch die Drehlagerung 21 gelangt das Wasser in das Innere des Duscharms 8 und von dort durch den Duschkopf ins Freie.

Einzelheiten dieser Anordnung gehen aus den Figuren 5 und 6 hervor, auf die jetzt Bezug genommen wird. Figur 5 und 6 zeigen die Anordnung des mittleren Duscharms 9, und zwar in Figur 5 in der inaktiven Position und in Figur 6 in der Gebrauchsposition. Die Drehlagerung des Duscharms 9 ist im Punkt 21 gegeben. Am oberen Ende des Duscharms 9 ist bei 26 ein Hebelgestänge 27 angelenkt, dessen anderes Ende mit dem freien Ende 28 der Schraubendruckfeder 19 verbunden ist. An dem Hebel 27 ist das Zahnrad 23 gelagert, das sich längs des Zahnkranzes 22 abrollt. Es wird dabei über einen Lenker 29 geführt, der am Gehäuse bei 30 gelagert ist. Nach dem Abwälzen des Zahnrads 23 längs des Zahnkranzes 22 gelangt der Duscharm 9 in die obere Endpositionen, die in Figur 6 dargestellt ist.

In der abgebrochenen Darstellung der Figur 7 ist die Drehlagerung für die Duscharme 8, 9, 10 dargestellt. Ein Winkelelement 31 sitzt am oberen Ende der Leitung 25. Dieses Winkelelement 31 ragt mit seinem einen Schenkel in das Innere des Duscharms 8 hinein. Dort ist ein Teil der Wasserführung 32 für den Brausekopf innerhalb des Duscharms 8 angeordnet und mit diesem inneren Schenkel des Winkelstücks 31 flüssigkeitführend verbunden.

Auf der gegenüberliegenden Seite des Duscharms ist in einer Schiene des Gehäuses 1 ein Stutzen 33 befestigt, in den ein Ansatz 34 von der Innenseite her eingesteckt ist. Dieser Ansatz 34 weist einen exzentrischen Zapfen 35 auf, der in den Sutzen 33 eingreift. Er kann durch Einsetzen eines Schlüssels in die Schlüsselvertiefung 36 verdreht werden, so dass sich die Exzentrizität gegenüber dem Stutzen 33 in ihrer Position verändert. Auf diese Weise kann das linke Ende der Lagerungswelle für den Duscharm 8 nach oben oder unten, nach vorne oder nach hinten verlagert werden. Dies ist sinnvoll, um die Parallelität der Kanten der sichtbaren Außenseite 15 der Duscharme mit den Seitenwänden des Gehäuses herzustellen.

Die Figur 8 zeigt, dass an dem Winkelstück ein Verriegelungsansatz 37 mit zwei Flügeln angeformt ist, der in der Position der Figur 8 in die Schiene eingesetzt werden kann. Durch Verdrehen des Winkelstücks 31 gelangen die seitlichen Flügel in die seitlichen Nuten des Schlitzes, so dass jetzt das Winkelstück 31 verriegelt ist, siehe Figur 9. Jetzt kann von unten her das Leitungsende der Leitung 25 in den Ansatz eingesetzt werden.

Die Lage der Flügel des Verriegelungsansatzes 37 geht aus dem Schnitt der Figur 10 hervor. Hier ist auch zu sehen, dass der nach innen gerichtete Teil 38 des Winkelstücks 31 mit einer Dichtung 39 versehen ist, die die Leitungsführung 32 im Inneren des Duscharms 8 abdichtet.

Bei der beschriebenen Ausführungsform, insbesondere unter Bezugnahme auf die Figuren 4 bis 6, wurde ein den speziellen Gegebenheiten einer Schraubenzugfeder entsprechendes Getriebe dargestellt.

## Patentansprüche

1. Duscheinrichtung für den Sanitärbereich, mit
einem zur ortsfesten Installation bestimmten Gehäuse (1),
einem an dem Gehäuse (1) angebrachten mindestens einen Duschkopf aufweisenden Duscharm (8, 9, 10), der eine inaktive Position, in der er mit der Oberfläche des Gehäuses (1) bündig verläuft, und
eine Duschposition, in der eine Strahlscheibe (12) des Duschkopfs in einer Gebrauchsposition angeordnet ist, aufweist,
**gekennzeichnet durch**
einen Antrieb (18) zum Überführen des Duscharms (8, 9, 10) aus der inaktiven Position in die Gebrauchsposition, wobei
der Antrieb (18) nur zum Überführen des Duscharms (8, 9, 10) aus der inaktiven in die Gebrauchsposition dient und
ein Hebelgetriebe und/oder ein Zahnradgetriebe aufweist, sowie durch
eine Dämpfungseinrichtung zum Dämpfen der Bewegung des Duscharms (8, 9, 10), die
einen Drehdämpfer aufweist, der insbesondere mit dem Hebelgetriebe und/oder mit dem Zahnradgetriebe verbunden ist.

2. Duscheinrichtung nach Anspruch 1, bei der der Antrieb (18) eine insbesondere als Schraubenfeder (19) und/oder als Gasdruckfeder (40) ausgebildete Feder (19) aufweist, die durch Zurückbewegen des Duscharms (8, 9, 10) in die inaktive Position gespannt wird.

3. Duscheinrichtung nach einem der vorhergehenden Ansprüche, bei der der Antrieb durch Wasserdruck betätigbar ist.

4. Duscheinrichtung nach einem der vorhergehenden Ansprüche, bei der der Drehdämpfer über das Zahnradgetriebe mit dem Gehäuse (1) verbunden ist und insbesondere eine Relativbewegung zum Gehäuse (1) durchführt.

5. Duscheinrichtung nach einem der vorhergehenden Ansprüche, bei der die einer bestimmten Position des Duscharms (8, 9, 10) gegenüber dem Gehäuse (1) entsprechende Gebrauchsposition, in die der Antrieb (18) den Duscharm (8, 9, 10) bewegt, manuell verändert werden kann.

6. Duscheinrichtung nach einem der vorhergehenden Ansprüche, bei der für die inaktive Position des Duscharms (8, 9, 10) eine Rastung vorgesehen ist.

7. Duscheinrichtung nach einem der vorhergehenden Ansprüche, bei der der Antrieb (18) durch Betätigen, insbesondere durch Öffnen, des dem Duschkopf des Duscharms (8, 9, 10) zugeordneten Absperrventils auslösbar ist.

8. Duscheinrichtungen nach einem der vorhergehenden Ansprüche, bei der der Antrieb durch Umschalten eines zu dem Duschkopf des Duscharms (8, 9, 10) führenden Umstellerventils auslösbar ist.

9. Duscheinrichtung nach einem der vorhergehenden Ansprüche, bei der der Antrieb durch manuellen Druck auf den inaktiven Duscharm (8, 9, 10) auslösbar ist.

10. Duscheinrichtung nach einem der vorhergehenden Ansprüche, bei der die Wasserzufuhr zu dem Duschkopf des Duscharms (8, 9, 10) durch die Lagerung des Duscharms (8, 9, 10) an dem Gehäuse hindurch führt beziehungsweise erfolgt.

11. Duscheinrichtung nach einem der vorhergehenden Ansprüche, bei der der Duscharm (8, 9, 10) schwenkbar gelagert ist.

12. Duscheinrichtung nach einem der vorhergehenden Ansprüche, bei der die Lagerung des Duscharms (8, 9, 10) mindestens einseitig mindestens in der Höhe verstellbar ausgebildet ist.

13. Duscheinrichtung nach einem der vorhergehenden Ansprüche, bei der der Duschkopf in der inaktiven Position des Duscharms (8, 9, 10) in das Innere des Gehäuses gerichtet ist.

14. Duscheinrichtung nach einem der Ansprüche 11 bis 13, bei der der Antrieb auf der dem Duschkopf (8, 9, 10) abgewandten Seite der die Schwenkachse bildenden Schwenklagerung angreift.

15. Duscheinrichtung nach einem der vorhergehenden Ansprüche, bei der der Duscharm (8, 9) derart angeordnet ist, dass der Brausekopf als Kopfbrause dienen kann.

16. Duscheinrichtung nach einem der vorhergehenden Ansprüche, mit einem zweiten unterhalb des ersten Duscharms (8) angeordneten Duscharm (9), wobei insbesondere beide Duscharme auf die gleiche Weise mit einem Antrieb versehen sind.

17. Duscheinrichtung nach einem der vorhergehenden Ansprüche, mit einer im unteren Bereich des Gehäuses angeordneten aus dem Gehäuse heraus klappbaren Fußstütze (10).

18. Duscheinrichtung nach einem der vorhergehenden Ansprüche, mit einem im unteren Bereich des Gehäuses angeordneten Duscharm (10), bei dem die Strahlrichtung des Duschkopfs des Duscharms (10) in dessen Gebrauchsposition wahlweise nach oben oder nach unten zeigt.

19. Duscheinrichtung nach Anspruch 17 oder 18, bei der die Fußstütze (10) als Duscharm (10) ausgebildet ist.

20. Duscheinrichtung nach einem der vorhergehenden Ansprüche, bei der die Betätigungselemente für den mindestens einen Duschkopf des mindestens einen Duscharms (8, 9, 10) an dem Gehäuse angeordnet sind.

## Claims

1. Shower device for sanitary purposes with a housing (1) intended for stationary installation, with a shower arm (8, 9, 10) attached to the housing (1) and having at least one shower head, said shower arm having an inactive position in which it is flush with the surface of the housing (1) and
a showering position in which a jet disc (12) of the shower head is arranged in an in-use position,
**characterized by**
a drive unit (18) for moving the shower arm (8, 9, 10) out of the inactive position into the in-use position, where
the drive unit (18) is used only for moving the shower arm (8, 9, 10) out of the inactive into the in-use position and
has a lever mechanism and/or a gear mechanism, and by
a damping device for damping the movement of the shower arm (8, 9, 10), having
a rotation damper which is connected in particular to the lever mechanism and/or to the gear mechanism.

2. Shower device according to Claim 1, in which the drive unit (18) has a spring (19) designed in particular as a helical spring (19) and/or as a gas pressure spring (40) and tensioned by moving the shower arm (8, 9, 10) back into the inactive position.

3. Shower device according to one of the preceding claims, in which the drive unit can be actuated by water pressure.

4. Shower device according to one of the preceding claims, in which the rotation damper is connected to the housing (1) via the gear mechanism and in particular performs a movement relative to the housing (1).

5. Shower device according to one of the preceding claims, in which the in-use position, corresponding to a certain position of the shower arm (8, 9, 10) relative to the housing (1) and into which the drive unit (18) moves the shower arm (8, 9, 10), can be manually altered.

6. Shower device according to one of the preceding claims, in which a catch is provided for the inactive position of the shower arm (8, 9, 10).

7. Shower device according to one of the preceding claims, in which the drive unit (18) can be triggered by actuating, in particular by opening, the shut-off valve assigned to the shower head of the shower arm (8, 9, 10).

8. Shower devices according to one of the preceding claims, in which the drive unit can be triggered by switching of a changeover valve leading to the shower head of the shower arm (8, 9, 10).

9. Shower device according to one of the preceding claims, in which the drive unit can be triggered by manual pressure on the inactive shower arm (8, 9, 10).

10. Shower device according to one of the preceding claims, in which the water supply to the shower head of the shower arm (8, 9, 10) passes through or is effected by the mounting of the shower arm (8, 9, 10) on the housing.

11. Shower device according to one of the preceding claims, in which the shower arm (8, 9, 10) is swivellably mounted.

12. Shower device according to one of the preceding claims, in which the mounting of the shower arm (8, 9, 10) is designed adjustable at least in height at least on one side.

13. Shower device according to one of the preceding claims, in which the shower head faces into the interior of the housing in the inactive position of the shower arm (8, 9, 10).

14. Shower device according to one of Claims 11 to 13, in which the drive unit acts on that side of the swivel mounting forming the swivel axis which is facing away from the shower head (8, 9, 10).

15. Shower device according to one of the preceding claims, in which the shower arm (8, 9) is arranged such that the shower head can be used as a head shower.

16. Shower device according to one of the preceding claims, with a second shower arm (9) arranged underneath the first shower arm (8), where in particular both shower arms are provided in the same way with a drive unit.

17. Shower device according to one of the preceding claims, with a foot support (10) arranged in the lower area of the housing and foldable out of the housing.

18. Shower device according to one of the preceding claims, with a shower arm (10) arranged in the lower area of the housing where the jet direction of the shower head of the shower arm (10) in its in-use position points optionally upwards or downwards.

19. Shower device according to Claim 17 or 18, in which the foot support (10) is designed as the shower arm (10).

20. Shower device according to one of the preceding claims, in which the actuating elements for the at least one shower head of the at least one shower arm (8, 9, 10) are arranged on the housing.

## Revendications

1. Dispositif de douche pour le domaine sanitaire, comprenant un corps (1) destiné à une installation fixe, un bras de douche (8, 9, 10) monté sur le corps (1), muni d'au moins une pomme de douche et présentant une position inactive dans laquelle il affleure la surface du corps (1), et
une position de douche dans laquelle un disque de sortie de jet (12) de la pomme de douche est placé dans une position d'utilisation,
**caractérisé par**
un mécanisme d'entraînement (18) destiné à transférer le bras de douche (8, 9, 10) de la position inactive à la position d'utilisation, sachant que le mécanisme d'entraînement (18) sert uniquement à transférer le bras de douche (8, 9, 10) de la position inactive à la position d'utilisation et présente un mécanisme à leviers et/ou un mécanisme à engrenages, ainsi que
par
un dispositif amortisseur qui est destiné à amortir le mouvement du bras de douche (8, 9, 10) et présente un amortisseur rotatif qui est en particulier relié au mécanisme à leviers et/ou au mécanisme à engrenages.

2. Dispositif de douche selon la revendication 1, dans lequel le mécanisme d'entraînement (18) présente un ressort (19) en particulier conçu en tant que ressort cylindrique (19) et/ou ressort pneumatique (40), qui est tendu dans la position inactive par le mouvement en retour du bras de douche (8, 9, 10).

3. Dispositif de douche selon l'une des revendications précédentes, dans lequel le mécanisme d'entraînement peut être actionné par pression hydraulique.

4. Dispositif de douche selon l'une des revendications précédentes, dans lequel l'amortisseur rotatif est relié au corps (1) par l'intermédiaire du mécanisme à engrenages et décrit en particulier un mouvement relatif par rapport au corps (1).

5. Dispositif de douche selon l'une des revendications précédentes, dans lequel la position d'utilisation correspondant à une certaine position du bras de douche (8, 9, 10) par rapport au corps (1) et dans laquelle le mécanisme d'entraînement (18) déplace le bras de douche (8, 9, 10), peut être modifiée manuellement.

6. Dispositif de douche selon l'une des revendications précédentes, dans lequel est prévue une encoche pour la position inactive du bras de douche (8, 9, 10).

7. Dispositif de douche selon l'une des revendications précédentes, dans lequel le mécanisme d'entraînement (18) peut être déclenché par actionnement, en particulier par ouverture, du robinet d'arrêt associé à la pomme de douche du bras de douche (8, 9, 10).

8. Dispositif de douche selon l'une des revendications précédentes, dans lequel le mécanisme d'entraînement peut être déclenché par commutation d'un robinet inverseur menant à la pomme de douche du bras de douche (8, 9, 10).

9. Dispositif de douche selon l'une des revendications précédentes, dans lequel le mécanisme d'entraînement peut être déclenché par pression manuelle sur le bras de douche (8, 9, 10) inactif.

10. Dispositif de douche selon l'une des revendications précédentes, dans lequel l'arrivée d'eau vers la pomme de douche du bras de douche (8, 9, 10) passe et/ou est assurée à travers le logement du bras de douche (8, 9, 10) sur le corps.

11. Dispositif de douche selon l'une des revendications précédentes, dans lequel le bras de douche (8, 9, 10) est logé de manière pivotante.

12. Dispositif de douche selon l'une des revendications précédentes, dans lequel le logement du bras de douche (8, 9, 10) est conçu au moins réglable en hauteur au moins d'un côté.

13. Dispositif de douche selon l'une des revendications précédentes, dans lequel la pomme de douche est placée à l'intérieur du corps dans la position inactive du bras de douche (8, 9, 10).

14. Dispositif de douche selon l'une des revendications 11 à 13, dans lequel le mécanisme d'entraînement agit sur le côté opposé à la pomme de douche (8, 9, 10) du logement pivotant formant l'axe de pivotement.

15. Dispositif de douche selon l'une des revendications précédentes, dans lequel le bras de douche (8, 9) est disposé de manière telle que la pomme de douche peut servir de pomme de douche pour la tête.

16. Dispositif de douche selon l'une des revendications précédentes, avec un deuxième bras de douche (9) placé au-dessous du premier bras de douche (8), sachant qu'en particulier les deux bras de douche sont de la même manière munis d'un mécanisme d'entraînement.

17. Dispositif de douche selon l'une des revendications précédentes, avec un repose-pied (10) déployable depuis le corps et disposé dans la partie inférieure du corps.

18. Dispositif de douche selon l'une des revendications précédentes, avec un bras de douche (10) disposé dans la partie inférieure du corps, sur lequel le jet de la pomme de douche du bras de douche (10) dans sa position d'utilisation est au choix dirigé vers le haut ou vers le bas.

19. Dispositif de douche selon la revendication 17 ou 18, dans lequel le repose-pied (10) est conçu en tant que bras de douche (10).

20. Dispositif de douche selon l'une des revendications précédentes, dans lequel les éléments de commande pour l'au moins une pomme de douche de l'au moins un bras de douche (8, 9, 10) sont disposés sur le corps.
